# EUROPÄISCHE PATENTSCHRIFT

(11) **EP 0 690 019 B1**
(45) Veröffentlichungstag und Bekanntmachung des Hinweises auf die Patenterteilung: **11.11.1998**
(21) Anmeldenummer: 95109985.2
(22) Anmeldetag: 27.06.1995
(51) Int. Cl.: B66C 1/10, B66C 13/08

(54) **Transportvorrichtung zum Transportieren schwerer Gegenstände**
Transport device for transporting heavy loads
Dispositif de transport adapté au transport de charges lourdes

(30) Priorität: 29.06.1994 DE 4422752
(43) Veröffentlichungstag der Anmeldung: 03.01.1996
(73) Patentinhaber: KOENIG & BAUER-ALBERT AKTIENGESELLSCHAFT, 97080 Würzburg (DE)
(72) Erfinder: Kübert, Thomas, D-97753 Karlstadt-Karlburg (DE)

(56) Entgegenhaltungen:
- WO-A-93/16950
- DE-U- 9 306 542
- FR-A- 2 121 430
- US-A- 4 597 602
- US-A- 4 936 616

## Beschreibung

Die Erfindung betrifft eine Transportvorrichtung zum Transportieren schwerer Gegenstände gemäß dem Oberbegriff des Anspruches 1.

Transporteinrichtungen bestehend aus einer Einhängelasche, einem Querträger und zwei Längsträgern sind allgemein bekannt. Z. B. in einer Schrift der Fa. RUD, Aalen (Deutschland), ist eine Transporteinrichtung beschrieben bei der die Einhängelasche mit dem Querträger und dieser wiederum mit den Längsträgern unlösbar, beispielsweise verschweißt, verbunden ist.

Nachteilig an dieser Transporteinrichtung ist, daß an dieser Transporteinrichtung nur Haken angebracht sind und somit weitere Hilfsmittel z. B. Seile oder Ösen nötig sind, um den zu transportierenden Gegenstand mit der Transporteinrichtung zu verbinden. Der zu transportierende Gegenstand ist nicht starr an der Transporteinrichtung befestigt, was beispielsweise genaues positionieren des Gegenstandes mittels eines Kranes wesentlich erschwert.
Die Verbindungsstellen, d. h. die Schweißstellen des Querträgers zu den Längsträgern sowie zu der Einhängelasche müssen sicherheitstechnischen Vorschriften entsprechen, die insbesondere bei Schweißverbindungen sehr aufwendig nachzuweisen sind.

Die US-PS 45 97 602 zeigt eine gattungsgemäße Transporteinrichtung bei der eine Einhängelasche entlang des Querträgers und die Längsträger rechtwinklig zum Querträger verschiebbar angeordnet sind.

Der Erfindung liegt die Aufgabe zugrunde, eine Transportvorrichtung zum Transportieren schwerer Gegenstände, insbesondere Aggregate einer Druckmaschine zu schaffen, die variablen Transportbefestigungsbohrungen und einer Schwerpunktlage des zu transportierenden Gegenstandes anpaßbar ist sowie starr mit dem zu transportierenden Gegenstand verbindbar ist.

Diese Aufgabe wird erfindungsgemäß durch eine Transportvorrichtung mit den Merkmalen des kennzeichnenden Teiles des Anspruches 1 gelöst.

Vorteilhafterweise kann die Transportvorrichtung variablen Abständen der Befestigungsbohrungen des zu transportierenden Gegenstandes angepaßt werden. Auch kann die Transportvorrichtung auf eine veränderliche Schwerpunktlage des zu transportierenden Gegenstandes eingestellt werden. Somit kann eine einzige beschriebenen Transportvorrichtung für verschiedenartige Gegenstände, beispielsweise verschiedene Aggregate einer Druckmaschine verwendet werden.
In besonders vorteilhafter weise werden die Einzelteile der Transportvorrichtung mittels Gewindeschrauben miteinander verbunden, so daß sicherheitstechnisch aufwendige Schweißverbindungen nicht notwendig sind.

Die erfindungsgemäße Vorrichtung ist in der Zeichnung dargestellt und wird im folgenden näher beschrieben.

Es zeigen
- Fig. 1: eine perspektivische Darstellung der erfindungsgemäßen Transportvorrichtung,
- Fig. 2: eine perspektivische Darstellung einer Tragplatte der erfindungsgemäßen Transportvorrichtung.

Eine Transportvorrichtung 1 zum Transportieren schwerer Gegenstände 2 (bis zu 40 t Gewicht), insbesondere Aggregate einer Druckmaschine, weist eine Einhängelasche 3, einen Querträger 4 und zwei Längsträger 6, 7 auf. Die Einhängelasche 3 ist mit einen Langloch 8 zum Einhängen beispielsweise eines nicht dargestellten Kranhakens versehen und ist mittels durchgehender Gewindeschrauben 9 zwischen zwei Tragleisten 11 formschlüssig verschraubt. Diese zwei Tragleisten 11 sind wiederum mittels jeweils zweier Gewindeschrauben 12 mit einer Tragplatte 13 verbunden. Zwischen den Tragleisten 11 und der Tragplatte 13 wird der Querträger 4 mittels der Gewindeschrauben 12 eingespannt. Somit ist die Einhängelasche 3 in Hubrichtung formschlüssig und in Richtung entlang des Querträgers 4 reibschlüssig mit dem Querträger 4 unter einem Winkel von ca. 90° verbunden.

Der Querträger 4 ist im vorliegenden Beispiel als Doppel-T-Profil,- d. h. im Schnitt gesehen bestehend aus zwei gegenüberliegenden, parallelen Grundflächen 14, 16 mit einer Breite b1, die über einem Steg 17 verbunden sind -, ausgebildet. In den Tragleisten 11 sind U-förmige Nuten 18 mit der Breite b1 des Querträgers 4 eingebracht und auf der gegenüberliegenden Tragplatte 13 sind zwei Führungsstücke 19 ebenfalls im Abstand der Breite b1 des Querträgers 4 befestigt. Die U-förmigen Nuten 18 der Tragleisten 11 und die Führungsstücke 19 der Tragplatte 13 bilden eine jeweils Längsführung in der der Querträger 4 bzgl. der Einhängelasche 3 verschoben werden kann.

Die Längsträger 6, 7 weisen eine obere und untere Grundfläche 21, 22 mit einer Breite b2 auf die in einem Abstand h parallel, gegenüberliegend angeordnet sind. Durch diese Grundflächen 21, 22 verläuft annähernd über deren gesamte Länge l jeweils ein durchgehendes Langloch 23 der Breite b3. Im vorliegenden Beispiel werden die Längsträger 6, 7 durch je zwei U-Profile 24, 26 gebildet, deren jeweilige Grundflächen 27, 28 gegenüberliegend und deren Seitenflächen 29, 31, 32, 33 voneinander wegweisend angeordnet sind. Diese U-Profile 24, 26 sind an ihrem jeweiligen Ende über jeweils ein Distanzstück 34 miteinander verbunden.
Die beiden parallelen Längsträger 6, 7 sind jeweils rechtwinklig mit dem Querträger 4 in einem Abstand a1 mittels je einer Klemmverbindung 36 verbunden. Die Klemmverbindung 36 besteht aus drei Tragplatten 37, 38, 39, die mittels zweier Gewindeschrauben 41 die Längsträger 6, 7 mit dem Querträger 4 verspannen. Die baugleichen Tragplatten 37, 38 (Fig. 2) weisen mittig jeweils quaderförmige Erhebungen 42 auf, die als Führungen in den Langlöchern 23 der Längsträger 6, 7 verlaufen. Parallel und symmetrisch zu dieser quaderförmigen Erhebung 42 verlaufen an den beiden Seitenkanten 43, 44 der jeweiligen Tragplatte 37, 38 zwei Führungsstücke 46 in einem Abstand b2, d. h. der Breite b2 der Grundfläche 21, 22 der Längsträger 6, 7. Diele beiden Tragplatten 37, 38 sind gegenüberliegend, an der oberen und unteren Grundfläche 21, 22 der Längsträger 6, 7 anliegend angeordnet. Die dritte Tragplatte 39 liegt an der oberen Grundfläche 14 des Querträgers 4 an und weist im Abstand b1, d. h. der Breite b1 der Grundfläche 14 des Querträgers 4, zwei Führungsstücke 47 auf. Diese drei Tragplatten 37, 38, 39 werden über die Gewindeschrauben 41 mit den dazwischenliegenden Längs- und Querträgern 4, 6, 7 verspannt. Bei gelösten Gewindeschrauben 41 kann somit der Abstand a1 der beiden parallelen Längsträger 6, 7 zueinander als auch eine Position der Längsträger 6, 7 zum Querträger 4, d. h. ein Abstand a2, variiert werden. Die Längsträger 6, 7 sind mit dem Querträger 4 in Hubrichtung formschlüssig und in Richtung sowohl der Längsträger 6, 7 als auch des Querträgers 4 reibschlüssig, lösbar verbunden.

Der zu transportierende Gegenstand 2 ist mit Transportgewindebohrungen oder wie im vorliegenden Beispiel mit vier Adapterplatten 49 versehen, die jeweils eine Transportgewindebohrung 48 aufweisen. Mittels einer mit einer Durchgangsbohrung 51 versehenen Tragplatte 52 und einer Gewindeschraube 53, die durch die Tragplatte 52 und das Langloch 23 des jeweiligen Längsträgers 6, 7 reicht, wird der zu transportierende Gegenstand 2 an den Längsträger 6, 7 befestigt.
Die jeweilige Tragplatte 52 kann mit der entsprechenden Gewindeschraube 53 entlang des Langloches 23 des jeweiligen Längsträgers 6, 7 verschoben und deshalb auf variable Abstände a3 der Transportgewindebohrungen 49 in Längsrichtung eingestellt werden. Auf einen variablen Abstand a4 der Transportgewindebohrungen 49 in Querrichtung kann die Transportvorrichtung 1 durch Lösen der Klemmverbindung 36 und Verschieben der Längsträger 6, 7 bezüglich des Querträgers 4 angepaßt werden. Gleichzeitig besteht die Möglichkeit den Querträger 4 entlang der Längsträger 6, 7 zu verschieben, um die Stellung des Querträgers 4 in Längsrichtung entsprechend der Schwerpunktlage des zu transportierenden Gegenstandes 2 anzupassen. Die Ausrichtung der Transportvorrichtung 1 bezüglich des Schwerpunktes des zu transportierenden Gegenstandes 2 in Querrichtung wird durch die Verschiebbarkeit der Einhängelasche 3 entlang des Querträgers 4 erreicht.

## Patentansprüche

1. Transportvorrichtung (1) zum Transportieren schwerer Gegenstände (2) bestehend aus einer Einhängelasche (3), einem Querträger (4) und zwei zueinander parallelen Längsträgern (6; 7), wobei die Einhängelasche (3) in einer entlang des Querträgers (4) variablen Position angeordnet ist und die Längsträger (6; 7) rechtwinklig zum Querträger (4) in einem veränderbaren Abstand (a2) angeordnet sind, dadurch gekennzeichnet, daß die Längsträger (6; 7) zueinander in einem stufenlos veränderbaren Abstand (a1) reibschlüssig lösbar mit dem Querträger verbunden sind und daß die Längsträger (6; 7) jeweils annähernd über ihre gesamte Länge (l) durchgehende Langlöcher (23) aufweisen.

2. Transportvorrichtung nach Anspruch 1, dadurch gekennzeichnet, daß die Längsträger (6; 7) mit dem Querträger (4) mittels jeweils einer Klemmverbindung (36), bestehend aus drei Tragplatten (37; 38; 39) und Gewindeschrauben (41), verbunden sind.

3. Transportvorrichtung nach Anspruch 1, dadurch gekennzeichnet, daß die Einhängelasche (3) zwischen zwei Tragleisten (11) mittels Gewindeschrauben (9) formschlüssig befestigt ist, und diese Tragleisten (11) wiederum mit dem Querträger (4) mittels Gewindeschrauben (12) und einer Tragplatte (13) verbunden sind.

4. Transportvorrichtung nach Anspruch 1, dadurch gekennzeichnet, daß die Längsträger (6; 7) jeweils aus zwei mit den Grundflächen (27, 28) in einem Abstand (a3) gegenüberliegenden U-Profilen (24; 26), die über Distanzstücke (34) verbunden sind, gebildet werden.

## Claims

1. Transport appliance (1) for transporting heavy objects (2), consisting of a suspension shackle (3), a crossmember (4) and two longitudinal members (6; 7) parallel to one another, the suspension shackle (3) being arranged in a position which is variable along the crossmember (4), and the longitudinal members (6; 7) being arranged at the variable distance (a2) at right angles to the crossmember (4), characterized in that the longitudinal members (6; 7) are releasably connected non-positively to the crossmember at a continuously variable distance (a1) from one another, and in that the longitudinal members (6; 7) in each case have continuous long holes (23) approximately over their entire length (l).

2. Transport appliance according to Claim 1, characterized in that the longitudinal members (6; 7) are connected to the crossmember (4) in each case by means of a clamping connection (36) consisting of three carrying plates (37; 38; 39) and threaded screws (41).

3. Transport appliance according to Claim 1, characterized in that the suspension shackle (3) is fastened positively between two carrying battens (11) by means of threaded screws (9), and these carrying battens (11) are connected, in turn, to the crossmember (4) by means of threaded screws (12) and a carrying plate (13).

4. Transport appliance according to Claim 1, characterized in that the longitudinal members (6; 7) are formed in each case from two U-profiles (24; 26) which are located with the base surfaces (27, 28) opposite one another at a distance (a3) and which are connected via spacer pieces (34).

## Revendications

1. Dispositif de transport (1) pour transporter des objets lourds (2), constitué d'une patte d'accrochage (3), d'une traverse (4) et de deux longerons parallèles entre eux (6 ; 7), la patte d'accrochage (3) étant disposée dans une position variable le long de la traverse (4) et les longerons (6 ; 7) étant disposés à une distance variable (a2) perpendiculairement à la traverse (4), caractérisé en ce que les longerons (6 ; 7) sont reliés à la traverse de manière détachable à une distance mutuelle (a1) pouvant varier progressivement, et en ce que les longerons (6 ; 7) présentent chacun des trous oblongs débouchants (23) sensiblement sur toute leur longueur (l).

2. Dispositif de transport selon la revendication 1, caractérisé en ce que les longerons (6 ; 7) sont chacun reliés à la traverse (4) à l'aide d'un moyen de liaison par serrage (36) constitué de trois plaques porteuses (37 ; 38 ; 39) et de vis (41).

3. Dispositif de transport selon la revendication 1, caractérisé en ce que la patte d'accrochage (3) est fixée par complémentarité de formes entre deux barrettes porteuses (11) à l'aide de vis (9), et lesdites barrettes porteuses (11) sont à leur tour reliées à la traverse (4) à l'aide de vis (12) et d'une plaque porteuse (13).

4. Dispositif de transport selon la revendication 1, caractérisé en ce que les longerons (6 ; 7) sont chacun formés de deux profilés en U (24 ; 26) dont les semelles (27, 28) se font face à une distance (a3) et qui sont reliés par des pièces d'écartement (34).
